# EUROPÄISCHE PATENTSCHRIFT

(11) **EP 1 467 024 B1**
(45) Veröffentlichungstag und Bekanntmachung des Hinweises auf die Patenterteilung: **01.08.2007**
(21) Anmeldenummer: 04450081.7
(22) Anmeldetag: 01.04.2004
(51) Int. Cl.: E01B 29/16

(54) **Einrichtung zum Ablegen von Schienen im Gleis**
Device for placing rails in a railway track
Dispositif pour déposer des rails dans la voie ferrée

(30) Priorität: 11.04.2003 AT 5652003
(43) Veröffentlichungstag der Anmeldung: 13.10.2004
(73) Patentinhaber: voestalpine Schienen GmbH, 8700 Leoben (AT)
(72) Erfinder: Baier, Robert, Ing., 8600 Bruck/Mur (AT); Pryszlak, Andreas, 8700 Leoben (AT)
(74) Vertreter: Wildhack, Helmut

(56) Entgegenhaltungen:
- EP-A- 0 955 409
- EP-A- 1 028 194

## Beschreibung

Die Erfindung betrifft eine Einrichtung zum Entladen von Schienen von Transportwagen und gezieltem Ablegen derselben im Gleis, umfassend Transportwagen mit Schienenstapel, einen Schienenführungseinheiten aufweisenden Abladewagen und einer diesem distanziert nachgeordneten Positioniereinheit, einem sogenannten Nachläufer, mit Rollenführungen für eine Einstellung einer gewünschten Ablagespur der Schienen am Schotterbett.

In Gleisanlagen, insbesondere bei kurvenreicher Streckenführung, unterliegen Schienen im Bahnbetrieb auf Grund der hohen Belastungen einem Verschleiß und entsprechen nach Abnützung unter vorgesehene Grenzmaße nicht mehr den Erfordernissen der Prüfungsstellen für höchste Sicherheit. Dies macht in Zeitabständen einen Ersatz der verschlissenen Schienen durch Neuschienen erforderlich.

Damit bei einem Schienenwechsel der Fahrbetrieb nur für kurze Zeit unterbrochen werden muss, werden vorab, gegebenenfalls in Intervallen im Zugsverkehr, Neuschienen von Transportwagen, auf welchen diese im Stapel bereitgestellt sind, vor Ort entladen und im Gleis abgelegt. Üblicherweise wird dazu ein an sich bekannter Abladewagen, wie aus EP 1 028 194 A1 bekannt, verwendet, welcher Ablagewagen im Schienenentladezug den Transportwagen nachgeordnet ist und Schienenführungseinheiten besitzt, mittels welcher die Schienen gezielt auf das Schotterbett gebracht werden können.

Um nun auch bei Gleiskurven und großen Schienenlängen die Neuschienen in der Strecke möglichst parallel zu den mit den Schwellen verbundenen Fahrschienen am Schotterbett wirtschaftlich und ohne großen Arbeitsaufwand durch Personal ablegen zu können ist, es bekannt, dem Ablagewagen, von welchem die Schienen von einem erhöhten Niveau abgezogen werden, eine schienengebundene Positioniereinheit an einer Distanzstange befestigt, nachzuordnen, wobei die Positioniereinheit, ein sogenannter Nachläufer, zwischen der erhöhten Schiene in der Führung des Abladewagens und deren erster Berührung am Gleisbett angeordnet ist.
Mittels einer derartigen Positioniereinheit können die Neuschienen auch in Gleiskurvenbereichen gewünscht mit entsprechender Krümmung am Schotterbett abgelegt werden.

Bei einer Schienen-Entladung unter Verwendung einer Positioniereinheit ist es jedoch im engeren Kurvenbetrieb möglich, dass diese Einheit bzw. der Nachläufer entgleist oder zur Seite kippt, was durch Auflaufen des Spurkranzes eines Rades auf den Schienenkopf durch hohe horizontale Momente, hervorgerufen durch seitliche Schienenbiegekräfte und durch geringe Gegenmomente bzw. kleine wirksame Vertikalkräfte, verursacht werden kann.

Die Erfindung bezweckt eine sichere Vermeidung dieser Nachteile und setzt sich zum Ziel, eine Einrichtung der eingangs genannten Art zum Entladen von Schienen zu schaffen, welche hohe Betriebssicherheit und einfache Einstellbarkeit der gewünschten Ablagespur und Anpassbarkeit an das zu verwendende Schienenprofil ermöglicht.

Dieses Ziel wird erfindungsgemäß bei einer gattungsgemäßen Einrichtung dadurch erreicht, dass die Positioniereinheit als vierrädriges Fahrgestell aus einer Stahlkonstruktion gebildet ist, quer zur Schienenrichtung zwei parallele, versetzt angeordnete Verschiebebetten für je eine Schienenführung aufweist, welche, bezogen auf die Schienenkopf-Flächen, höhenverstellbar sind.

Die mit der Erfindung erreichten Vorteile sind im Wesentlichen darin zu sehen, dass die vertikale und die horizontale Lage der Ablaufpositionen der Schienen vom Nachläufer normal zur Steckenrichtung einstellbar ist. Dies ist nicht nur für ein genaues Ablegen der Neuschienen im Gleisbett, sondem auch für eine Berücksichtigung des Widerstandsmomentes des jeweils zu verlegenden Schienenformates für eine Erstellung der Abzugs- sowie Stützparameter und letzlich für die Kraftverteilung und Stabilität der Positioniereinheit von großer Bedeutung.

Durch eine Positionierbarkeit der Schienenführung in zwei parallelen, versetzt angeordneten Verschiebebetten, welche quer zur Schienenrichtung verlaufen, ist es möglich, den Ablauf horizontal in weiten Bereichen einzustellen. Eine erfindungsgemäße Höhenverstellbarkeit ermöglicht weiters eine Anpassung an verschiedenartige Schienenquerschnittsformen, sodass die Schienenführung vertikal durch die Schwerkraft in erforderlichem Ausmaß belastet werden kann.

Eine Ausführung der Positioniereinheit als vierrädriges Fahrgestell aus einer Stahlkonstruktion erhöhen in günstiger Weise deren Stabilität.

Insgesamt ist mit der erfindungsgemäßen Einrichtung ein hoher Grad an Stabilität bei einer präzisen Schienenablage mit großer Ablagesicherheit erreichbar.

Gemäß einer höchst vorteilhaften Ausführungsform der Erfindung kann vorgesehen sein, dass die Schienenräder der Positioniereinheit jeweils über Schwingarme mit dem Fahrgestell verbunden sind, wobei deren Winkel zueinander zur Höhenverstellung durch ein Stellmittel veränderbar ist. Eine derartige Ausbildung einer Niveaueinstellung weist hohe Betriebssicherheit im Feldeinsatz bei gewünschter Einfachheit der Funktion auf.

Wenn weiter, wie in günstiger Weise vorgesehen sein kann, die Stellmittel für die Winkelveränderung der Schwingarme manuell, vorzugsweise mechanisch betätigbar, insbesondere mit selbsthemmenden Schraubspindeltrieb ausgeführt sind, wird bewußt eine beispielsweise von Hydraulikmechanismen unabhängige, stabile höchst betriebssichere Einstellbarkeit der Höhenlage der Schienenführungen erreicht.

Für eine sichere Seitenführung des Nachläufers im Gleis bzw. zur Vermeidung des Auflaufens eines Radkranzes auf eine Schiene und damit einer Entgleisung kann es vorteilhaft sein, wenn die Schienenräder einen scharfkantigen Übergang von der Lauffläche zur Seitenführungsfläche besitzen.

In einer besonders universellen Ausführungsform der Einrichtung kann vorgesehen sein, dass mindestens ein Verschiebebett der Positioniereinheit durch ein mit diesem lösbar verbindbares Auskrag-Teil verlängerbar ist. Nach Bedarf ist damit die Ablagespur weit nach außen verlegbar, wobei nach einer Demontage des Auskrag-Teiles ein gegebenes Fahrprofil einer Gleisanlage nicht überragt wird. Wenn in bewußt gewählter einfacher Ausführungsform der Einrichtung die Verschiebemittel zur horizontalen Einstellung der Schienenführung am jeweiligen Verschiebebett manuell betätigbar, vorzugsweise als mechanische Mittel, insbesondere als selbsthemmender Spindeltrieb ausgeführt sind, wird eine robuste in freien Streckenbereichen unabhängige Verstellmöglichkeit erreicht.

Um im Entladebetrieb den Nachläuferabstand vorteilhaft wählen zu können und ungünstige Schwingungen zu vermeiden, kann vorgesehen sein, dass zwischen Abladewagen und Positioniereinheit ein in dessen Wirklänge veränderbares Verbindungsmittel angeordnet ist, welches, vorzugsweise mittig, eine schienenradgeführte Abstützung zur Schienenoberfläche hin aufweist.

Für eine Verbringung einer Abladeeinheit zu Transportwagen mit geladenem Schienenstapel kann in einfacher und wirtschaftlicher Weise vorgesehen sein, dass Mittel zum Ab- und Aufladen der Positioniereinrichtung auf dem Schienenabladewagen vorgesehen sind.

Im Folgenden wird die Erfindung an Hand von lediglich einen Ausführungsweg darstellenden Zeichnungen näher erläutert.
Es zeigt:
Fig. 1 eine Ansicht einer Positioniereinrichtung
Fig. 2 eine Draufsicht einer Positioniereinrichtung nach Fig. 1

In den Figuren entsprechen die ein- und zweistelligen Zahlenangaben den Bezugszeichen gemäß nachfolgender Liste, die vielstelligen, kleineren Zahlen sind Abmessungsangaben der Versuchseinrichtung.

### Bezugszeichenliste:

- A: Positioniereinheit (Nachläufer)
- D: Ansicht Fig. 2, dargestellt in Fig. 1
- 1: Fahrgestell
- 11,11': Lager
- 12: Verbindungselement
- 2,2',2",2"': Schienenräder
- 3,3': Verschiebebetten für Schienenführungen (4,4')
- 31,31': Auskrag-Teile der Verschiebebetten
- 32,32': Verschiebemittel
- 4,4': Schienenführung
- 41,41': Endenablaufrinnen
- 5,5': Schwingarme
- 6,6': Stellmittel

In Fig. 1 ist eine Positioniereinheit A, auch Nachläufer bezeichnet, in Ansicht gezeigt. Auf Fahr- oder Eisenbahnschienen sind Schienenräder 2,2' beabstandet angeordnet, welche Räder 2,2' drehbar in Schwingarmen 5,5' einerseits gelagert sind. Die Schwingarme sind nach oben V-förmig unter einem Winkel α gerichtet und andererseits in beabstandeten Lagem 11,11' mit einem Fahrgestell 1 drehbar verbunden. Von den beabstandeten Lagerstellen 11,11' sind die Schwingarme 5,5' weiter und zusammen geführt, wobei deren Enden miteinander und mit einem Stellmittel 6 eine Wirkverbindung aufweisen.

Erfolgt nun eine Betätigung des im Fahrgestell 1 gelagerten Stellmittels 6, ändert sich die Lage der Verbindung und somit der Winkel α, den die Schwingarme 5,5' einschließen, wodurch eine Distanzänderung der Lagerstellen 11,11' zur Schienenoberfläche erreicht wird. Mit einer Abstandsänderung der Lagerstellen von den Schienenoberflächen ist eine dergleichen Änderung des Fahrgestelles 1 mit dessen Schienenführungen 4,4' verbunden. Eine gewünschte Höhe H der Schienenführungen 4,4' parallel zur Schiene ist somit durch ein Stellmittel 6 einregelbar, wobei das Stellmittel 6 im Hinblick auf einen Einsatz einer Positioniereinheit A im Gleisfeld mit Vorteil möglichst robust und einfach, beispielsweise durch einen selbsthemmenden Spindeltrieb 6, ausgeführt werden sollte.

In Fig. 2 ist in Draufsicht eine Positioniereinheit A dargestellt. Ein Fahrgestell 1, welches über Schwingarme 5,5',5",5" mit Schienenräder 2,2',2",2"' in Verbindung steht, weist horizontal senkrecht zu den Fahrschienen Verschiebebetten 3,3' auf, auf welchen Schienenführungen 4,4' für Neuschienen verschiebbar gelagert sind. Die Verschiebebetten 3,3' sind parallel beabstandet zueinander versetzt angeordnet, wobei sich deren proximale Enden überragen. Dadurch können die jeweiligen Schienenführungen 4,4' eng aneinander mittels Verschiebemittel 32,32' angestellt werden.

An den äußeren Enden der Verschiebebetten 3,3' sind Auskrag-Teile 31,31' lösbar befestigt, wodurch die Schienenführungen 4,4' die Endenablaufrinnen 41,41' aufweisen, außerhalb der auf Schwellen befestigte Fahrschienen darüberliegend anordenbar sind.

Am Fahrgestell 1 der Positioniereinheit A ist ein Verbindungselement 12 zur Befestigung eines Verbindungsmittels, welche andererseits am Abladewagen angelenkt ist, vorgesehen.

## Patentansprüche

1. Einrichtung zum Entladen von Schienen von Transportwagen und gezieltem Ablegen derselben im Gleis, umfassend Transportwagen mit Schienenstapel, einen Schienenführungseinheiten aufweisenden Abladewagen (R) und einer diesem distanziert nachgeordneten Positioniereinheit (A), einem sogenannten Nachläufer, mit Rollenführungen für eine Einstellung einer gewünschten Ablagespur der Schienen am Schotterbett, **dadurch gekennzeichnet, dass** die Positioniereinheit (A) als vierrädriges Fahrgestell (1) aus einer Stahlkonstruktion gebildet ist, quer zur Schienenrichtung zwei parallele, versetzt angeordnete Verschiebebetten (3,3') für je eine Schienenführung (4,4') aufweist, welche, bezogen auf die Schienenkopf-Flächen (S), höhenverstellbar sind.

2. Einrichtung nach Anspruch 1, **dadurch gekennzeichnet, dass** die Schienenräder (2,2') der Positioniereinheit (A) jeweils über Schwingarme (5,5') mit dem Fahrgestell (1) verbunden sind, wobei deren Winkel (α) zueinander zur Höhenverstellung durch ein Stellmittel (6) veränderbar ist.

3. Einrichtung nach Anspruch 2, **dadurch gekennzeichnet, dass** die Stellmittel (6) für die Winkelveränderung der Schwingarme (5,5') manuell, vorzugsweise mechanisch betätigbar, insbesondere mit selbsthemmendem Schraubspindeltrieb ausgeführt sind.

4. Einrichtung nach Anspruch 2, **dadurch gekennzeichnet, dass** die Schienenräder (2,2') einen scharfkantigen Übergang von der Lauffläche zur Seitenführungsfläche besitzen.

5. Einrichtung nach Anspruch 1, **dadurch gekennzeichnet, dass** mindestens ein Verschiebebett (3,3') der Positioniereinheit (A) durch ein mit diesem lösbar verbindbares Auskrag-Teil (31,31') verlängerbar ist.

6. Einrichtung nach Anspruch 1 oder 5**, dadurch gekennzeichnet, dass** die Verschiebemittel (32,32') zur Einstellung der Schienenführungen (4,4') am jeweiligen Verschiebebett (3,3') manuell betätigbar, vorzugsweise als mechanische Mittel, insbesondere als selbsthemmender Spindeltrieb ausgeführt sind.

7. Einrichtung nach Anspruch 1, **dadurch gekennzeichnet, dass** zwischen Abladewagen und Positionereinheit ein in dessen Wirklänge veränderbares Verbindungsmittel angeordnet ist, welches, vorzugsweise mittig, eine schienenradgeführte Abstützung zur Schienenoberfläche (S) aufweist.

8. Einrichtung nach Anspruch 1, **dadurch gekennzeichnet, dass** Mittel zum Abund Aufladen der Positioniereinrichtung auf dem Schienen-Abladewagen vorgesehen sind.

## Claims

1. Device for placing rails from transport vehicles and for targeted depositing rails on the track, comprising a transport vehicle with a stack of rails, a carriage (R) for unloading rails with units for rail guidance and a distant down-stream positioning unit (A), a so-called end runner, comprising guide rollers for the adjustment of the desired trail of the rail on the gravel ballast, **characterized in that** the positioning unit (A) is a carriage (1) made of a steel construction with four wheels comprising across the direction of the rail for each rail guidance (4, 4') respectively two parallel staggered relocation features (3, 3') which are adjustable in height with respect to the rail head (S).

2. Device according to claim 1, **characterized in that** the rail wheels (2, 2') of the positioning unit (A) are attached to the carriage (1) via rocker bars (5, 5') respectively, the angle (α) of which is adjustable via a set-up agent (6) for the adjustment of the height.

3. Device according to claim 2, **characterized in that** the set-up agent (6) for the adjustment of the angle of the rocker bars (5, 5') can be controlled manually, preferably mechanically, in particular with a self-locking spindle drive.

4. Device according to claim 2, **characterized in that** the rail wheels (2, 2') feature a sharp edged transition between the bearing face and the lateral guidance surface.

5. Device according to claim 1, **characterized in that** at least one relocation feature (3, 3') of the positioning unit (A) is extendable by means of an extraction device (31, 31') which is removable and attachable to the positioning unit (A).

6. Device according to one of the claims 1 to 5, **characterized in that** the displacement means (32, 32') for the adjustment of the rail guidances (4, 4') of the relocation feature (3, 3') are manually adjustable, especially formed as mechanical means, in particular as self-locking spindle drive.

7. Device according to claim 1, **characterized in that** between the carriage for unloading rails and the positioning unit a connection means is attached which is adjustable in length and which features, preferably in its middle, a support guided by railway wheels with respect to the rail surface (S).

8. Device according to claim 1, **characterized in that** means are provided for loading and unloading of the positioning unit onto the carriage for unloading rails (R).

## Revendications

1. Dispositif permettant de décharger des rails de wagons de transport et de les poser de manière ciblée sur la voie, comprenant des wagons de transport avec des piles de rails, un wagon de déchargement (R) présentant des ensembles de guidage des rails et un ensemble de positionnement (A) placé en amont à distance de celui-ci, un wagon dit suiveur équipé de guidages à galets permettant de régler un entraxe de pose des rails sur le lit de ballast, **caractérisé en ce que** l'ensemble de positionnement (A) est réalisé sous la forme d'un châssis à quatre roues (1) fabriqué en acier et présente pour chaque guidage de rails (4, 4'), perpendiculairement à la direction des rails, deux tables d'avance (3, 3') disposées parallèlement et décalées qui sont réglables en hauteur par rapport aux surfaces (S) des champignons des rails.

2. Dispositif selon la revendication 1, **caractérisé en ce que** les roues de rails (2, 2') de l'ensemble de positionnement (A) sont reliées chacune par des bras oscillants (5, 5') au châssis (1), l'angle (α) qu'elles font entre elles pouvant être modifié par le biais d'un moyen de réglage (6) afin de régler la hauteur.

3. Dispositif selon la revendication 2, **caractérisé en ce que** les moyens de réglage (6) permettant de modifier l'angle des bras oscillants (5, 5') sont actionnables manuellement, de préférence mécaniquement, en particulier réalisés avec un entraînement à broche à vis autobloquant.

4. Dispositif selon la revendication 2, **caractérisé en ce que** les roues de rails (2, 2') présentent une transition à arêtes vives de la surface de roulement à la surface de guidage latéral.

5. Dispositif selon la revendication 1, **caractérisé en ce qu'**au moins une table d'avance (3, 3') de l'ensemble de positionnement (A) peut être prolongée par une partie débordante (31, 31') qui peut y être reliée de manière démontable

6. Dispositif selon la revendication 1 ou la revendication 5, **caractérisé en ce que** les moyens de décalage (32, 32') servant à régler les guidages de rails (4, 4') sur chaque table d'avance (3, 3') sont actionnables manuellement, de préférence mécaniquement, en particulier réalisés avec un entraînement à broche autobloquant.

7. Dispositif selon la revendication 1, **caractérisé en ce qu'**il est disposé entre le wagon de déchargement et l'ensemble de positionnement un moyen de liaison ayant une longueur d'action modifiable qui présente, de préférence au centre, un appui guidé par les roues de rails par rapport à la surface du rail (S).

8. Dispositif selon la revendication 1, **caractérisé en ce qu'**il est prévu des moyens pour charger et décharger le dispositif de positionnement sur le wagon de déchargement des rails.
